# EUROPÄISCHE PATENTSCHRIFT

(11) **EP 4 069 572 B1**
(45) Veröffentlichungstag und Bekanntmachung des Hinweises auf die Patenterteilung: **05.06.2024**
(21) Anmeldenummer: 20817288.2
(22) Anmeldetag: 01.12.2020
(51) Int. Cl.: B61G 5/10

(54) **ELEKTROKONTAKTKUPPLUNG UND MITTELPUFFERKUPPLUNG FÜR EIN SCHIENENFAHRZEUG**
ELECTRICAL CONTACT COUPLING AND MIDDLE BUFFER COUPLING FOR A RAIL VEHICLE
COUPLAGE DE CONTACT ÉLECTRIQUE ET COUPLAGE DE TAMPON INTERMÉDIAIRE POUR UN VÉHICULE FERROVIAIRE

(30) Priorität: 02.12.2019 DE 102019132643; 02.12.2019 DE 102019132641; 02.12.2019 DE 102019132642
(43) Veröffentlichungstag der Anmeldung: 12.10.2022
(73) Patentinhaber: Voith Patent GmbH, 89522 Heidenheim (DE)
(72) Erfinder: SCHULZ, Jörn, 38690 Goslar (DE); BIENER, Matthias, 15366 Neuenhagen (DE)
(86) Internationale Anmeldenummer: PCT/EP2020/084084
(87) Internationale Veröffentlichungsnummer: WO 2021/110660

(56) Entgegenhaltungen:
- EP-A1- 3 472 021
- WO-A1-2018/233898
- CN-A- 102 826 101
- CN-A- 106 274 959

## Beschreibung

Die Erfindung betrifft eine Elektrokontaktkupplung für eine automatische Mittelpufferkupplung eines Schienenfahrzeugs. Die Erfindung betrifft des Weiteren eine Mittelpufferkupplung für ein Schienenfahrzeug.

Herkömmliche Elektrokontaktkupplungen für automatische Mittelpufferkupplungen eines Schienenfahrzeugs sind in der Regel benachbart zu einer mechanischen Kontaktkupplung der Mittelpufferkupplung angeordnet und weisen ein Kupplungsgehäuse auf, in welchem eine Schnittstelleneinheit mit einer Mehrzahl von Anschlusselementen angeordnet ist. Die Elektrokontaktkupplung weist ferner eine Schutzklappe zum Abdecken eines Zugangs zu den Anschlusselementen der Schnittstelleneinheit auf. Die Schutzklappe ist mit einer Betätigungseinrichtung zum Verfahren der Schutzklappe zwischen einer ersten Stellung, in der die Schutzklappe den Zugang abdeckt, und einer zweiten Stellung, in der die Schutzklappe den Zugang freigibt, verbunden.

Die EP 11 02 696 B1 offenbart eine Elektrokontaktkupplung für eine automatische Mittel- oder Mittelpufferkupplung für Schienenfahrzeuge. Die Elektrokontaktkupplung weist einen am Kupplungskopf befestigbaren und in Längsrichtung der Mittelpufferkupplung längsverschiebbar geführten Kontaktträger auf, der Kontakte für elektrische Verbindungen aufweist und der aus einer hinteren, ungekuppelten in eine vordere, kuppelbereite Lage verschiebbar ist.

Der Kontaktträger ist in der hinteren Lage durch eine Schutzklappe abgedeckt und in der vorderen Lage bei verschwenkter Schutzklappe freigelegt.

Die DE 811 360 offenbart eine Anordnung zum selbsttätigen Öffnen der Schutzklappen an der Leitungskupplung einer selbsttätigen Fahrzeugkupplung. Die Anordnung besteht aus einem auf der Vorderseite der Schutzklappe angeordneten elastischen Bügel mit derart gebogener Stirnfläche, dass bei Berührung derselben mit der Stirnfläche der Gegenschutzklappe ein Öffnen beider Schutzklappen durch Verschwenken um eine quer zur Längsachse der Fahrzeugkupplung am Kupplungsgehäuse der Leitungskupplung angeordneten Dreh- bzw. Schwenkachse herbeigeführt wird.

Bei bekannten selbsttätigen, durch Kontaktierung miteinander synchron öffnenden Schutzklappen einer Elektrokontaktkupplung und einer mit dieser zu kuppelnden Gegen-Elektrokontaktkupplung werden die jeweiligen Schutzklappen über eine außen am Gehäuse der Elektrokontaktkupplung bzw. der Gegen-Elektrokontaktkupplung angeordnete und der jeweiligen Schutzklappe angelenkte Federeinrichtung in der geschlossenen Position gehalten. Das Öffnen erfolgt gegen die Federeinrichtung bei Aufeinandertreffen der Schutzklappen der miteinander zu verbindenden Elektrokontaktkupplung und Gegen-Elektrokontaktkupplung beim Zusammenfahren unter Abrollen der Flächen dieser aufeinander. Herkömmlicherweise exponiert angeordnete Federelemente der Betätigungseinrichtung zum Verfahren der Schutzklappe können dabei jedoch durch aufgewirbelte Schottersteine oder dergleichen beschädigt werden oder verloren gehen und dadurch eine Funktionalität der Betätigungseinrichtung erheblich beeinträchtigen, insbesondere beim Schließen der Schutzklappen.

Zur Verbesserung der Synchronität des Öffnens und Vermeidung eines Abrutschens sind derartige selbsttätige Schutzklappen beispielsweise an der die Gegenkupplung kontaktierenden Stirnseite mit einem Gummielement versehen, welches dazu dient, die Reibung bei Kontakt mit der Stirnseite der Schutzklappe einer Gegen-Elektrokontaktkupplung zu erhöhen oder einen gewissen Formschluss zu erzeugen. Diese Gummiteile, bei welchen es sich meist um Strangpressprofile oder Matten handelt, werden durch Kleben oder Nieten an der Schutzklappe befestigt. Nachteilhaft an einer solchen Lösung ist, dass bei einer um mehrere Achsen gekrümmten Schutzklappe sich solche Teile nur schwer befestigen lassen oder man hierfür speziell angefertigte Formteile herstellen muss, was mit zusätzlichen Werkzeugkosten verbunden ist.

Aus CN 106274959 A ist demgegenüber eine Elektrokontaktkupplung bekannt, welche nicht selbsttätig beim Kontaktieren mit einer Gegenkupplung geöffnet wird, sondern bei welcher die Klappe aktiv beim Verfahren der Elektrokontaktkupplung zum Kuppeln und Entkuppeln betätigt wird, indem die Bewegung mit der Betätigung eines entsprechenden Betätigungsmechanismus einhergeht. Die Elektrokontaktkupplung umfasst ein Gehäuse und eine U-förmige Schutzklappe, welche aus einem mittleren Abdeckungsteil und zwei seitlichen schalenförmigen Abdeckelementen, die mit dem mittleren Abdeckungsteil verbunden sind, besteht. Die Schutzklappe ist über ein Gelenk mit dem Gehäuse der Elektrokontaktkupplung verbunden. Zur Betätigung ist ein entsprechender Betätigungshebels vorgesehen, der mit einer ortsfesten Konsole zusammenwirkt. Die Elektrokontaktkupplung, insbesondere das Gehäuse ist gegenüber dieser verschiebbar. Jede Drehfeder ist jeweils in den seitlichen Abdeckelementen angeordnet und an einem Ende jeweils mit diesem und am anderen Ende mit der Konsole gekoppelt. Die Schutzklappenbewegung erfolgt aufgrund einer überlagerten Drehbewegung und Linearbewegung (Führung an Konsole) des Betätigungshebels, ausgelöst durch die Relativbewegung des Gehäuses gegenüber der Konsole. Diese Ausführung ist konstruktiv aufwendig und die Realisierung der Verschwenkbewegung erfordert eine genaue Abstimmung der miteinander zusammenwirkenden Komponenten aufeinander.

Der Erfindung liegt somit die Aufgabe zugrunde, eine verbesserte Elektrokontaktkupplung für eine automatische Mittelpufferkupplung eines Schienenfahrzeugs bereitzustellen, welche durch ein störungsfreies Freigeben und wieder Abdecken der Schnittstelleneinheit charakterisiert ist. Dabei ist ein störungsfreies synchrones Öffnen der Schutzklappen von miteinander zu verbindenden Elektrokontaktkupplungen zu ermöglichen, indem die Nachteile aus dem Stand der Technik behoben werden. Insbesondere ist eine Elektrokontaktkupplung und eine Mittelpufferkupplung für ein Schienenfahrzeug bereitzustellen, welche einen verbesserten Schutz eines eine Schutzklappe der Elektrokontaktkupplung betätigenden Federelements ermöglichen sowie den erforderlichen Reibschluss der Schutzklappen beim Öffnen einfach und kostengünstiger auch bei komplexerer Oberflächengeometrie der Stirnflächen realisieren. Dazu sollen die hierfür erforderlichen Reibungselemente in einfacher Art und Weise an einer um mehrere Achsen gekrümmten Schutzklappe befestigbar und kostengünstig herstellbar sein. Zur verbesserten Funktionalität gehört auch, dass ein unbeabsichtigtes Schließen bei Versagen der Federelemente sicher vermieden wird.

Die Aufgabe wird mit einer Elektrokontaktkupplung für eine automatische Mittelpufferkupplung eines Schienenfahrzeugs mit den Merkmalen des Patentanspruchs 1 gelöst.

Die Erfindung wird des Weiteren mit einer Mittelpufferkupplung für ein Schienenfahrzeug mit den Merkmalen des Patentanspruchs 13 gelöst. Vorteilhafte Ausführungsformen und Weiterbildungen ergeben sich aus den Unteransprüchen sowie aus der Beschreibung unter Bezugnahme auf die Figuren.

Die vorliegende Erfindung schafft eine Elektrokontaktkupplung für eine automatische Mittelpufferkupplung eines Schienenfahrzeugs, mit einem Kupplungsgehäuse, in welchem eine Schnittstelleneinheit mit einer Mehrzahl von Anschlusselementen angeordnet ist, einer Schutzklappe zum Abdecken eines Zugangs zu den Anschlusselementen der Schnittstelleneinheit, und einer mit der Schutzklappe verbundenen Betätigungseinrichtung zum Verfahren der Schutzklappe zwischen einer ersten Stellung, in der die Schutzklappe den Zugang abdeckt, und einer zweiten Stellung, in der die Schutzklappe den Zugang freigibt, wobei die Betätigungseinrichtung zumindest ein durch die Schutzklappe zumindest abschnittsweise umschlossenes Federelement aufweist.

Die vorliegende Erfindung schafft des Weiteren eine Mittelpufferkupplung für ein Schienenfahrzeug, mit einer mechanischen Kontaktkupplung, insbesondere einer Scharfenberg-Kupplung, zum mechanischen Kuppeln von Schienenfahrzeugen, und einer erfindungsgemäßen Elektrokontaktkupplung.

Eine Idee der vorliegenden Erfindung ist es, dass durch das zumindest abschnittsweise Umschließen des Federelements durch die Schutzklappe ein gegenüber herkömmlichen Lösungen verbesserter Schutz des zumindest einen Federelements ermöglicht wird. So kann das zumindest eine Federelement beispielsweise vor aufgewirbelten Schottersteinen oder dergleichen effektiv geschützt werden.

Erfindungsgemäß ist vorgesehen, dass die Schutzklappe zum Kupplungsgehäuse an jeweiligen Seitenflächen des Kupplungsgehäuses schwenkbar gelagert ist, wobei die Schutzklappe ein zwei parallel zueinander angeordnete Platten aufweisendes erstes Schwenklager und ein zwei parallel zueinander angeordnete Platten aufweisendes zweites Schwenklager aufweist. Durch das Bereitstellen eines ersten Schwenklagers und eines zweiten Schwenklagers mit jeweils zwei parallel zueinander angeordneten Platten kann somit in vorteilhafter Weise ein erforderlicher und in Breitenrichtung der Elektrokontaktkupplung definierter Bauraum vorgesehen werden, in welchem die jeweiligen Federelemente einfügbar sind. Des Weiteren weist eine derartige Ausbildung der Schwenklager einen effektiven Schutz der jeweiligen Federelemente vor äußeren Einflüssen auf.

Erfindungsgemäß ist vorgesehen, dass die beiden parallel zueinander, im Wesentlichen senkrecht zur Stirnseite der Schutzklappe angeordneten Platten des ersten Schwenklagers und des zweiten Schwenklagers mit der Schutzklappe integral ausgebildet, insbesondere verschweißt oder aber als Gussteil ausgebildet sind. Somit kann in vorteilhafter Weise eine effektive Lagerung der Schutzklappe an dem Kupplungsgehäuse der Elektrokontaktkupplung ermöglicht werden. Die integrale Ausbildung der Schwenklager mit der Schutzklappe ermöglicht eine einfache, in ihrer Komplexität reduzierte Lösung zum Schutz der die Schutzklappe auslenkenden bzw. rückstellenden Federelemente, welche auch hinsichtlich der Montage einfach zu handhaben ist.

Erfindungsgemäß ist vorgesehen, dass das erste Federelement zwischen den parallel zueinander angeordneten Platten des ersten Schwenklagers und das zweite Federelement zwischen den parallel zueinander angeordneten Platten des zweiten Schwenklagers angeordnet ist. Somit kann in vorteilhafter Weise ein effektiver Schutz des ersten Federelements und des zweiten Federelements vor äußeren Umwelteinflüssen bereitgestellt werden. Dabei wird vorzugsweise das erste Federelement und das zweite Federelement jeweils durch eine Schenkelfeder ausgebildet, wobei ein erster axialer Endabschnitt der jeweiligen Schenkelfeder wenigstens mittelbar am Kupplungsgehäuse und ein zweiter axialer Endabschnitt der jeweiligen Schenkelfeder an der Schutzklappe befestigt ist. Durch eine derartige Anordnung der jeweiligen Schenkelfedern kann eine gegenüber herkömmlicherweise verwendeten Zugfedern verbesserte Rückstellung der Schutzklappe von der zweiten Position, in welcher die Schutzklappe den Zugang freigibt, in die erste Position, in welcher die Schutzklappe den Zugang zu den Anschlusselementen der Schnittstelleneinheit abdeckt, in bauraumoptimierter Bauweise gewährleistet werden.

Erfindungsgemäß ist vorgesehen, dass das erste Federelement und das zweite Federelement in Breitenrichtung der Elektrokontaktkupplung durch eine äußere Platte des jeweiligen Schwenklagers zumindest abschnittsweise umschlossen und in Längsrichtung der Elektrokontaktkupplung durch eine Stirnseite der Schutzklappe zumindest abschnittsweise umschlossen sind. Das erste Federelement und das zweite Federelement sind somit sowohl in Front- als auch in Seitenrichtung der Elektrokontaktkupplung effektiv vor Umwelteinflüssen geschützt, im verbundenen Zustand durch Verdrehen der Schutzklappe und Kontakt mit der Gegen-Elektrokontaktkupplung nahezu vollständig durch die Schutzklappen abgeschirmt. Insbesondere können so auch wesentliche Bereiche der Außenumfangsflächen der Federelemente frei von einem direkten Kontakt mit dem Gehäuse der Elektrokontaktkupplung gehalten werden.

Gemäß einer weiteren bevorzugten Weiterbildung ist vorgesehen, dass der erste axiale Endabschnitt der jeweiligen Schenkelfeder in eine an der jeweiligen Seitenfläche des Kupplungsgehäuses angeordnete Aufnahme eingefügt ist, und wobei der zweite axiale Endabschnitt der jeweiligen Schenkelfeder an einer in Längsrichtung der Elektrokontaktkupplung Hinterseite der Stirnseite der Schutzklappe anliegt. Die Schenkelfedern können somit in vorteilhafter Weise in kompakter Bauform in den jeweiligen Schwenklagern aufgenommen werden.

Gemäß einer weiteren bevorzugten Weiterbildung ist vorgesehen, dass das erste Federelement und das zweite Federelement dazu ausgebildet sind, die Schutzklappe zum Rückstellen dieser in die erste Stellung mit einer vorgegebenen Rückstellkraft zu beaufschlagen. Aufgrund der Anlage des jeweils zweiten axialen Endabschnitts der jeweiligen Schenkelfeder an der Hinterseite der Stirnseite der Schutzklappe kann diese effektiv mit der vorgegebenen Rückstellkraft beaufschlagt werden.

Gemäß einer weiteren bevorzugten Weiterbildung ist vorgesehen, dass jede der Platten eine Öffnung aufweist, in welche eine Lagerbuchse zum Lagern der Schutzklappe am Kupplungsgehäuse eingefügt ist. Die Schwenklager in Verbindung mit den darin eingefügten Lagerbuchsen weisen somit in vorteilhafter Weise zum einen die Funktionalität der Halterung der Schenkelfedern und zum anderen der Lagerung der Schwenklager am Kupplungsgehäuse der Elektrokontaktkupplung auf.

Gemäß einer weiteren bevorzugten Weiterbildung ist vorgesehen, dass eine Stirnfläche der Schnittstelleneinheit in Längsrichtung der Elektrokontaktkupplung etwa 30 mm hinter der Schutzklappe in geschlossenem Zustand der Schutzklappe angeordnet ist. Die Schutzklappe bietet somit in geschlossenem Zustand einen effektiven Schutz der Schnittstelleneinheit. Die Schutzklappe ist ferner durch die jeweiligen Schwenklager derart zum Kupplungsgehäuse schwenkbar angeordnet, dass die Schutzklappe in der zweiten Stellung, in welcher diese den Zugang zu den Anschlusselementen der Schnittstelleneinheit freigibt, axial bis hinter die Schnittstelleneinheit schwenkbar ist.

Die zumindest teilweise gekapselte Anordnung der Federelemente in der Schutzklappe kann in vorteilhafter Weise mit zumindest einer zusätzlichen, die Funktion verbessernden Maßnahme an der Schutzklappe zur Verbesserung der Funktionalität beim Öffnen und Schließen und zur Vermeidung von Beschädigungen kombiniert werden. Eine erste dieser weiterbildenden Ausführungen betrifft die Verbesserung der Haftreibung an der Stirnseite der Schutzklappe, eine zweite weiterbildende Ausführung betrifft eine Maßnahme, welche ein unerwünschtes Schließen, insbesondere bei Beschädigung/Versagen der Federelemente verhindert. Jede dieser weiterbildenden Ausführungen kann für sich allein mit der teilweise gekapselten Federeinrichtung kombiniert zum Einsatz gelangen. Vorzugsweise werden jedoch beide weiterbildenden Ausführungen der Schutzklappe zum Einsatz gelangen, um eine hohe Funktionalität und Sicherheit bei der Betätigung der Schutzklappen zu gewährleisten.

Die erste weiterbildende Ausführung an der Schutzklappe ist durch das Versehen der stirnseitigen Oberfläche der Schutzklappe mit einer zumindest teilflächig aufgebrachten Spritz-Elastomer-Beschichtung charakterisiert. Durch das zumindest teilflächige Aufbringen der Spritz-Elastomer-Beschichtung auf die stirnseitige Oberfläche der Schutzklappe wird eine Oberfläche mit erhöhter Haftreibung bereitgestellt, welche in vorteilhafter Weise das synchrone Öffnen selbsttätiger Schutzklappen von Elektrokontaktkupplungen ermöglicht. Die Spritz-Elastomer-Beschichtung ist zudem in vorteilhafter Weise flexibel an jegliche Oberflächengeometrie der Schutzklappe anpassbar, indem diese spannungsfrei verfestigt und neben der chemischen Haftung einen mechanischen Memoryeffekt entwickelt, der die Beschichtung dauerhaft gegen den Untergrund zieht und der Ablösungstendenz, z.B. wie bei Gummiplatten, entgegenwirkt. Die Spritz-Elastomer-Beschichtung ist ferner im Falle von Verschleiß und/oder Beschädigung jederzeit überschichtbar und reparabel.

Gemäß einer bevorzugten Weiterbildung dieser Ausführung ist vorgesehen, dass die Spritz-Elastomer-Beschichtung eine Härte zwischen 60 und 90 Shore aufweist. Je nach Einsatzzweck kann somit in vorteilhafter Weise eine Spritz-Elastomer-Beschichtung mit einem geeigneten Härtegrad vorgesehen werden. Ein Härtegrad von 60 Shore dient beispielsweise der Reparatur von beschädigten Weichgummierungen, ein Härtegrad von 85 Shore ist für den Schutz von verschleiß-, erosions- und kavitationsbeaufschlagten Bauteilen wie im vorliegenden Fall der Schutzklappe einer Elektrokontaktkupplung geeignet.

Gemäß einer weiteren bevorzugten Weiterbildung ist vorgesehen, dass die Spritz-Elastomer-Beschichtung eine Stoßelastizität zwischen 40 und 63 %, vorzugsweise zwischen 45 und 63 %, aufweist. Somit kann in vorteilhafter Weise eine für den jeweiligen Einsatzzweck geeignete Stoßelastizität, beispielsweise nach DIN 53512, vorgesehen werden.

Gemäß einer weiteren bevorzugten Weiterbildung ist vorgesehen, dass die Spritz-Elastomer-Beschichtung einen Haftreibwert zwischen 0,6 und 0,7 aufweist, wodurch ein verbessertes synchrones Öffnen benachbarter, in geschlossenem Zustand aneinander anliegenden Schutzklappen der Elektrokontaktkupplungen ermöglicht wird.

Gemäß einer weiteren bevorzugten Weiterbildung ist vorgesehen, dass die Spritz-Elastomer-Beschichtung eine Schichtdicke zwischen 2 mm und 5 mm, vorzugsweise von etwa 3 mm, aufweist. Die Spritz-Elastomer-Beschichtung wird hierbei in vorteilhafter Weise schichtweise auf die Oberfläche der Schutzklappe gespritzt. Die Polymerisation beginnt nach etwa einer Minute, sodass auch an vertikalen Flächen für den Anwendungszweck geeignete Schichtdicken ohne Abfließen realisierbar sind. Zudem ist eine Verarbeitung unter nahezu allen klimatischen Bedingungen durchführbar.

Gemäß einer weiteren bevorzugten Weiterbildung ist vorgesehen, dass die Spritz-Elastomer-Beschichtung eine, insbesondere in Beziehung zur Schichtdicke der Spritz-Elastomer-Beschichtung stehende, vorgegebene Stoßdämpfung aufweist. Aufgrund einer definierbaren Stoßelastizität des Materials der Spritz-Elastomer-Beschichtung kann somit in vorteilhafter Weise durch Festlegen einer geeigneten Schichtdicke der Spritz-Elastomer-Beschichtung eine für den jeweiligen Einsatzzweck geeignete Stoßdämpfung erreicht werden.

Gemäß einer weiteren bevorzugten Weiterbildung ist vorgesehen, dass ein erster Abschnitt der stirnseitigen Oberfläche der Schutzklappe im Wesentlichen bogenförmig ausgebildet ist, und wobei den ersten Abschnitt, insbesondere seitlich, oben und/oder unten, umgebende weitere Abschnitte zum ersten Abschnitt abgewinkelt sind. Die Schutzklappe weist somit eine um mehrere Achsen gekrümmte Geometrie auf. Die Spritz-Elastomer-Beschichtung ist in vorteilhafter Weise dazu ausgebildet, die um mehrere Achsen gekrümmte Geometrie spannungsfrei abzudecken und eine effektive Haftung auf der Oberfläche der Schutzklappe zu erreichen.

Um insbesondere eine optimierte Betätigung und ein Abrollen der Stirnflächen der Schutzklappen der miteinander zu kuppelnden Elektrokontaktkupplungen zu ermöglichen, verringert sich der Radius zwischen Schwenkachse und dem jeweiligen Kontaktpunkt an der Stirnfläche der Schutzklappe in Öffnungsrichtung beim Abrollen der der Stirnseiten aufeinander betrachtet.

Gemäß einer weiteren bevorzugten Weiterbildung ist vorgesehen, dass die stirnseitige Oberfläche der Schutzklappe einen elektrochemisch aktiven Überzug und eine darauf ausgebildete Grundierung aufweist, auf welcher Grundierung die Spritz-Elastomer-Beschichtung aufgebracht ist. Das Vorsehen des elektrochemisch aktiven Überzugs weist den Vorteil des Vorsehens eines Unterwanderungsschutzes auf. Dieser elektrochemisch aktive Korrosionsschutz verhindert die Unterwanderung an Beschichtungskanten und schützt bei partiellen Beschädigungen vor Unterrostung.

Darüber hinaus ist auf dem elektrochemisch aktiven Überzug eine Grundierung aufgebracht. Diese ermöglicht in vorteilhafter Weise eine bessere Haftung der Spritz-Elastomer-Beschichtung sowie die Separierung der Spritz-Elastomer-Beschichtung von dem elektrochemisch aktiven Überzug.

Die zweite weiterbildende Ausführung betrifft das Vorsehen eines das ungewollte Schließen der Schutzklappe einer Gegen-Elektrokontaktkupplung verhindernden Vorsprunges. Durch Vorsehen des Vorsprungs an der Stirnseite der Schutzklappe wird ein Schutzelement vorgesehen, welches es in vorteilhafter Weise im jeweils geöffneten Zustand der Schutzklappen der Elektrokontaktkupplung und der Gegenelektrokontaktkupplung ermöglicht, dass ein Schließen der jeweiligen Schutzklappen erst dann durchführbar ist, wenn die Elektrokontaktkupplung den vorgegebenen Abstand von der Gegenelektrokontaktkupplung aufweist. Eine Länge des Vorsprungs der Schutzklappe ist derart bemessen, dass das Schließen der Schutzklappen erst dann möglich ist, wenn diese außer Reichweite der Anschlusselemente der Schnittstelleneinheiten sind. Somit kann in vorteilhafter Weise ein effektiver Schutz gegen eine Beschädigung der Anschlusselemente der Schnittstelleneinheiten bereitgestellt werden.

Gemäß einer bevorzugten Weiterbildung dieser Ausbildung ist vorgesehen, dass der Vorsprung der Schutzklappe mit einer der Platten für die Schwenklager integral, insbesondere durch eine der Platten, ausgebildet ist, wobei der Vorsprung durch eine Verlängerung der Platte in Plattenebene ausgebildet ist. Somit weist die betreffende Platte sowohl die Funktion auf, Teil des Schwenklagers zu sein als auch den Vorsprung der Schutzklappe auszubilden.

Dabei ist in besonders bevorzugter Ausführung der Vorsprung der Schutzklappe mit einer in Breitenrichtung der Elektrokontaktkupplung, benachbart zum Kupplungsgehäuse angeordneten, inneren Platte des ersten Schwenklagers und/oder des zweiten Schwenklagers integral, insbesondere durch die innere Platte, ausgebildet. Somit ist in vorteilhafter Weise die Bewegbarkeit des Vorsprungs der Schutzklappe in Längsrichtung der Elektrokontaktkupplung gegeben, ohne mit den Anschlusselementen der Schnittstelleneinheit der Gegenelektrokontaktkupplung zusammenzuwirken. Gleichzeitig bietet der Vorsprung der Schutzklappe eine effektive Auflage für die weitere Schutzklappe der Gegenelektrokontaktkupplung.

Gemäß einer weiteren bevorzugten Weiterbildung ist vorgesehen, dass die weitere Schutzklappe der benachbart zur Elektrokontaktkupplung angeordneten Gegenelektrokontaktkupplung in geöffnetem Zustand der Schutzklappe und der weiteren Schutzklappe auf dem Vorsprung der Schutzklappe aufliegt. Somit kann in vorteilhafter Weise im geöffneten Zustand der Schutzklappen ein effektiver Schutz der Anschlusselemente der jeweiligen Schnittstelleneinheiten bereitgestellt werden.

Gemäß einer weiteren bevorzugten Weiterbildung ist vorgesehen, dass der Vorsprung der Schutzklappe der Elektrokontaktkupplung bei einem Auseinanderfahren der Elektrokontaktkupplung und der Gegenelektrokontaktkupplung dazu ausgebildet ist, ein Schließen der Schutzklappe und der weiteren Schutzklappe bei Erreichen eines vorgegebenen Abstands des Vorsprungs der Schutzklappe von der benachbart angeordneten Gegenelektrokontaktkupplung freizugeben.

Der Zeitpunkt des Schließens der Schutzklappe der Elektrokontaktkupplung und der weiteren Schutzklappe der Gegenelektrokontaktkupplung kann somit in Abhängigkeit des Abstands zwischen den Elektrokontaktkupplungen abgestimmt werden. Durch das im Wesentlichen synchrone Schließen der Schutzklappen kann zudem in vorteilhafter Weise sichergestellt werden, dass im Falle eines Defekts einer Rückstellfeder einer der Schutzklappen diese von der jeweils benachbart angeordneten Schutzklappe durch einen Formschluss der Schutzklappen beim Schließen mitgenommen werden.

Gemäß einer weiteren bevorzugten Weiterbildung ist vorgesehen, dass die Schutzklappe der Elektrokontaktkupplung und die weitere Schutzklappe der Gegenelektrokontaktkupplung eine im Längsschnitt unterschiedliche Geometrie aufweisen können, wobei die Stirnseite der Schutzklappe der Elektrokontaktkupplung eine geringere Neigung als die Stirnseite der weiteren Schutzklappe der Gegenelektrokontaktkupplung aufweist.

Somit kann in vorteilhafter Weise die Auflage der weiteren Schutzklappe auf dem Vorsprung der Schutzklappe ermöglicht werden, wobei die Schutzklappen im geöffneten Zustand in ihrer designierten Position verbleiben.

Gemäß einer weiteren bevorzugten Weiterbildung ist vorgesehen, dass die Anschlusselemente der Schnittstelleneinheit mit elektrischen Leitungen, insbesondere elektrischen Versorgungsleitungen und/oder elektrischen Signalleitungen, verbunden sind. Die Elektrokontaktkupplung kann somit in vorteilhafter Weise eine Verbindung elektrischer Leitungen, insbesondere elektrischer Versorgungsleitungen und/oder elektrischer Signalleitungen, zwischen jeweiligen Schienenfahrzeugen bereitstellen.

Gemäß einer weiteren bevorzugten Weiterbildung ist vorgesehen, dass die Elektrokontaktkupplung in einer Einbauposition der Mittelpufferkupplung in dem Schienenfahrzeug über, unter oder seitlich der mechanischen Kontaktkupplung angeordnet ist. Die Anordnung der erfindungsgemäßen Elektrokontaktkupplung kann somit flexibel an jeweilige bauliche bzw. systemische Anforderungen der Mittelpufferkupplung angepasst werden.

Die vorliegende Erfindung schafft des Weiteren eine Mittelpufferkupplung für ein Schienenfahrzeug, mit einer mechanischen Kontaktkupplung, insbesondere einer Scharfenberg-Kupplung, einer mechanischen Gegenkupplung, insbesondere einer Scharfenberg-Kupplung, welche dazu ausgebildet ist, mit der mechanischen Kontaktkupplung zusammenzuwirken, einer erfindungsgemäßen Elektrokontaktkupplung, und einer Gegenelektrokontaktkupplung, welche dazu ausgebildet ist, mit der Elektrokontaktkupplung zusammenzuwirken.

Die beschriebenen Ausgestaltungen und Weiterbildungen lassen sich beliebig miteinander kombinieren.

Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung.

Andere Ausführungsformen und viele der genannten Vorteile ergeben sich im Hinblick auf die Zeichnungen. Die dargestellten Elemente der Zeichnungen sind nicht notwendigerweise maßstabsgetreu zueinander gezeigt.

Es zeigen:
- Fig. 1: eine schematische Darstellung einer Elektrokontaktkupplung für eine automatische Mittelpufferkupplung eines Schienenfahrzeugs gemäß einer bevorzugten Ausführungsform der Erfindung;
- Fig. 2: eine schematische Darstellung einer Rückseite einer Schutzklappe der Elektrokontaktkupplung für die automatische Mittelpufferkupplung des Schienenfahrzeugs gemäß der bevorzugten Ausführungsform der Erfindung;
- Fig. 3: eine schematische Darstellung der Elektrokontaktkupplung für die automatische Mittelpufferkupplung des Schienenfahrzeugs mit geöffneter Schutzklappe gemäß der bevorzugten Ausführungsform der Erfindung;
- Fig. 4: eine schematische Darstellung der Elektrokontaktkupplung für die automatische Mittelpufferkupplung des Schienenfahrzeugs mit geschlossener Schutzklappe gemäß der bevorzugten Ausführungsform der Erfindung; und
- Fig. 5: eine schematische Frontansicht einer Mittelpufferkupplung für ein Schienenfahrzeug gemäß der bevorzugten Ausführungsform der Erfindung.
- Fig. 6: eine Längsschnittansicht einer Anordnung einer Elektrokontaktkupplung und einer Gegen-Elektrokontaktkupplung für eine automatische Mittelpufferkupplung eines Schienenfahrzeugs gemäß einer bevorzugten Ausführungsform der Erfindung in der geöffneten Position.

In den Figuren der Zeichnungen bezeichnen gleiche Bezugszeichen gleiche oder funktionsgleiche Elemente, Bauteile oder Komponenten, soweit nichts Gegenteiliges angegeben ist.

Fig. 1 zeigt eine schematische Darstellung einer Elektrokontaktkupplung für eine automatische Mittelpufferkupplung eines Schienenfahrzeugs gemäß einer bevorzugten Ausführungsform der Erfindung. Die Elektrokontaktkupplung 1 für die automatische Mittelpufferkupplung 2 des Schienenfahrzeugs weist ein Kupplungsgehäuse 10 auf, in welchem eine (in Fig. 1 nicht gezeigte) Schnittstelleneinheit mit einer Mehrzahl von Anschlusselementen angeordnet ist. Die Elektrokontaktkupplung 1 weist ferner eine Schutzklappe 16 zum Abdecken eines Zugangs 18 zu den Anschlusselementen der Schnittstelleneinheit auf. Darüber hinaus weist die Elektrokontaktkupplung 1 eine mit der Schutzklappe 16 verbundene Betätigungseinrichtung 20 zum Verfahren der Schutzklappe 16 zwischen einer in Fig. 1 gezeigten ersten Stellung P1, in der die Schutzklappe 16 den Zugang 18 abdeckt, und einer (in Fig. 1 nicht gezeigten) zweiten Stellung, in der die Schutzklappe 16 den Zugang 18 freigibt, auf. Das Verfahren erfolgt durch Verschwenken um eine sich in Breitenrichtung B der Elektrokontaktkupplung 1 erstreckende theoretische Schwenkachse D. Fig. 6 verdeutlicht dazu die Elektrokontaktkupplung 1 in der geöffneten Position vor dem Zusammenfahren der Kontakte mit einer Gegen- Elektrokontaktkupplung 1b.

Die Betätigungseinrichtung 20 weist ein durch die Schutzklappe 16 abschnittsweise umschlossenes erstes Federelement 20a und ein durch die Schutzklappe 16 abschnittsweise umschlossenes zweites Federelement 20b auf. Die Schutzklappe 16 ist zum Kupplungsgehäuse 10 an jeweiligen Seitenflächen 10a, 10b des Kupplungsgehäuses 10 schwenkbar gelagert, insbesondere um eine theoretisch durch die konstruktiven Elemente beschreibbare Schwenkachse D.

Die Schutzklappe 16 weist ein zwei parallel zueinander angeordnete Platten 16a1, 16a2 aufweisendes erstes Schwenklager 16a und ein zwei parallel zueinander angeordnete Platten 16b1, 16b2 aufweisendes zweites Schwenklager 16b auf.

Die beiden parallel zueinander, im Wesentlichen senkrecht zur Stirnseite 16c der Schutzklappe 16 angeordnete Platten 16a1, 16a2, 16b1, 16b2 des ersten Schwenklagers 16a und des zweiten Schwenklagers 16b sind mit der Schutzklappe 16 integral ausgebildet, in der vorliegenden Ausführungsform verschweißt. In einer alternativen Ausführung ist die Schutzklappe 16 mit den Platten 6a1, 16a2, 16b1, 16b2 des ersten Schwenklagers 16a und des zweiten Schwenklagers 16b als Gussteil ausgeführt.

Das erste Federelement 20a ist zwischen den parallel zueinander angeordneten Platten 16a1, 16a2 des ersten Schwenklagers 16a angeordnet. Das zweite Federelement 20b ist zwischen den parallel zueinander angeordneten Platten 16b1, 16b2 des zweiten Schwenklagers 16b angeordnet.

Das erste Federelement 20a und das zweite Federelement 20b sind jeweils durch eine Schenkelfeder ausgebildet. Ein erster axialer Endabschnitt 20a1, 20b1 der jeweiligen Schenkelfeder ist am Kupplungsgehäuse 10 befestigt. Ein zweiter axialer Endabschnitt 20a2, 20b2 der jeweiligen Schenkelfeder ist an der Schutzklappe 16 befestigt. Denkbar ist auch die umgekehrte Variante.

Das erste Federelement 20a und das zweite Federelement 20b sind in Breitenrichtung B der Elektrokontaktkupplung 1 durch eine äußere Platte 16a2, 16b2 des jeweiligen Schwenklagers 16a, 16b abschnittsweise umschlossen und in Längsrichtung L der Elektrokontaktkupplung 1 durch eine Stirnseite 16c der Schutzklappe 16 ebenfalls abschnittsweise umschlossen.

Alternativ können das erste Federelement 20a und das zweite Federelement 20b beispielsweise in Breitenrichtung und/oder in Längsrichtung der Elektrokontaktkupplung 1 vollständig umschlossen sein. Der erste axiale Endabschnitt 20a1, 20a2 der jeweiligen Schenkelfeder ist in eine an der jeweiligen Seitenfläche 10a, 10b des Kupplungsgehäuses 10 angeordnete Aufnahme eingefügt. Der zweite axiale Endabschnitt 20b1, 20b2 der jeweiligen Schenkelfeder liegt an einer in Längsrichtung L der Elektrokontaktkupplung 1 Hinterseite 16c1 der Stirnseite 16c der Schutzklappe 16 an.

Das erste Federelement 20a und das zweite Federelement 20b sind ferner dazu ausgebildet, die Schutzklappe 16 zum Rückstellen dieser in die erste Stellung P1 mit einer vorgegebenen Rückstellkraft F zu beaufschlagen.

Die Federelemente 20a und 20b bewirken aufgrund ihrer Anbindung an Kupplungsgehäuse und Schutzklappe bei Verstellung der Schutzklappe eine Rückstellkraft. Durch die erfindungsgemäße weitestgehende Aufnahme/Umhüllung der Federelemente 20a, 20b in die Schutzklappe 16 sind diese nun jedoch nicht mehr den Umgebungs- und Witterungsbedingungen ungeschützt ausgesetzt, so dass deren Funktion immer gewährleistet ist.

Fig. 2 zeigt eine schematische Darstellung einer Rückseite einer Schutzklappe der Elektrokontaktkupplung für die automatische Mittelpufferkupplung des Schienenfahrzeugs gemäß der bevorzugten Ausführungsform der Erfindung.

Eine innere Platte 16a1 des ersten Schwenklagers 16a weist eine Öffnung 24a auf. Eine äußere Platte 16a2 des ersten Schwenklagers 16a weist eine Öffnung 24b auf. Des Weiteren weist eine innere Platte 16b1 des zweiten Schwenklagers 16b eine Öffnung 24c auf. Darüber hinaus weist eine äußere Platte 16b2 des zweiten Schwenklagers 16b eine Öffnung 24d auf.

In die Öffnungen 24a, 24b der Platten 16a1, 16a2 des ersten Schwenklagers 16a ist im Montagezustand der Schutzklappe 16 an der Elektrokontaktkupplung 1 eine in Fig. 2 symbolisch gestrichelt dargestellte Lagerbuchse 22a zum Lagern der Schutzklappe 16 am Kupplungsgehäuse 10 eingefügt.

Ebenso ist im Montagezustand der Schutzklappe 16 in die Öffnungen 24c, 24d der Platten 16b1, 16b2 des zweiten Schwenklagers 16b eine in Fig. 2 symbolisch gestrichelt dargestellte Lagerbuchse 22b eingefügt.

Erkennbar ist die integrale Ausführung der Platten 16a1, 16a2, 16b1, 16b2 des ersten Schwenklagers 16a und des zweiten Schwenklagers 16b mit dem die Stirnseite 16c bildenden Teil, wobei die zueinander weisenden Flächen der Platten 16a1, 16a2, 16b1, 16b2 des ersten Schwenklagers 16a und des zweiten Schwenklagers 16b mit der Rückseite 16c1 den Aufnahmeraum für die Federelemente 20a, 20b in drei Richtungen beschreiben und begrenzen.

Der Vorsprung 26 der Schutzklappe 16 ist mit einer der Platten integral, insbesondere durch eine der Platten 16b1, ausgebildet. Der Vorsprung 26 ist hierbei durch eine Verlängerung der Platte 16b1 in Plattenebene ausgebildet.

Der Vorsprung 26 der Schutzklappe 16 ist mit einer in Breitenrichtung B der Elektrokontaktkupplung, benachbart zum Kupplungsgehäuse 10 inneren Platte 16a1, 16b1 des ersten Schwenklagers 16a integral, insbesondere durch die innere Platte 16a1, ausgebildet. Alternativ kann der Vorsprung 26 der Schutzklappe 16 beispielsweise mit einer in Breitenrichtung B der Elektrokontaktkupplung benachbart zum Kupplungsgehäuse 10 angeordneten inneren Platte 16b1 des zweiten Schwenklagers 16b integral, insbesondere durch die innere Platte 16b1, ausgebildet sein. Ferner alternativ kann der Vorsprung 26 der Schutzklappe 16 durch jeweilige Platten 16a1, 16b1 sowohl des ersten Schwenklagers 16a als auch des zweiten Schwenklagers 16b integral, insbesondere durch die inneren Platten 16a1, 16b1, ausgebildet sein.

Fig. 3 zeigt eine schematische Darstellung der Elektrokontaktkupplung für die automatische Mittelpufferkupplung des Schienenfahrzeugs mit geöffneter Schutzklappe gemäß der bevorzugten Ausführungsform der Erfindung. Eine Stirnfläche 12a der Schnittstelleneinheit 12 ist in Längsrichtung L der Elektrokontaktkupplung 1 etwa 30 mm hinter der Schutzklappe 16 in geschlossenem Zustand der Schutzklappe 16 angeordnet.

Die Schutzklappe 16 ist in der vorliegenden Darstellung in der zweiten Stellung P2 gezeigt, in der die Schutzklappe 16 den Zugang 18 zu den Anschlusselementen 14 der Schnittstelleneinheit 12 freigibt. Dazu ist die Schutzklappe um die theoretische Schwenkachse D verschwenkt. Das Verschwenken erfolgt vorzugsweise unter Erzeugung einer Vorspannkraft der einzelnen Federelemente 20a, 20b, welche beim Auseinanderbewegen der Elektrokontaktkupplung 1 von einer baugleichen Gegen-Elektrokontaktkupplung eine Rückstellkraft zum selbsttätigen Schließen der einzelnen Schutzklappen 16, insbesondere Verschwenken in die erste Position, wie in Figur 4 dargestellt, bewirken.

Die Anschlusselemente 14 der Schnittstelleneinheit 12 sind in der vorliegenden Ausführungsform mit elektrischen Leitungen 22, insbesondere elektrischen Versorgungsleitungen 22a und elektrischen Signalleitungen 22b, verbunden. Darüber hinaus weist die Schnittstelleneinheit 12 zumindest eine Zentriereinrichtung 23 auf.

Alternativ kann die Schnittstelleneinheit 12 beispielsweise lediglich Anschlusselemente für elektrische Versorgungsleitungen oder elektrische Signalleitungen oder Hydraulikleitungen oder eine Kombination dieser aufweisen.

Eine stirnseitige Oberfläche 16c der Schutzklappe 16 weist eine in der vorliegenden Ausführungsform vollflächig aufgebrachte Spritz-Elastomer-Beschichtung 4 auf. Alternativ kann beispielsweise eine teilflächig aufgebrachte Spritz-Elastomer-Beschichtung auf die stirnseitige Oberfläche 16c der Schutzklappe 16 aufgebracht werden.

Die Spritz-Elastomer-Beschichtung 16b weist eine Härte zwischen 60 und 90 Shore auf. Besonders vorteilhaft ist eine Härte von 85 Shore, da diese für den Schutz verschleiß-, erosions- und kavitationsbeaufschlagter Bauteile vorteilhaft ist.

Ferner weist die Spritz-Elastomer-Beschichtung einen Haftreibwert zwischen 0,6 und 0,7 sowie eine Schichtdicke zwischen 2 mm und 5 mm, in der vorliegenden Ausführungsform von 3 mm, auf.

Ein erster Abschnitt 16c-1 der stirnseitigen Oberfläche 16c der Schutzklappe 16 ist im Wesentlichen bogenförmig ausgebildet. Den ersten Abschnitt 16c-1 seitlich, oben und unten umgebende weitere Abschnitte 16C-x sind zum ersten Abschnitt 16c-1abgewinkelt, sodass eine Gesamtoberfläche der Schutzklappe 16 eine um mehrere Achsen gekrümmte Geometrie aufweist.

Die Spritz-Elastomer-Beschichtung 16b weist eine in Beziehung zur Schichtdicke der Spritz-Elastomer-Beschichtung 16b stehende, vorgegebene Stoßdämpfung auf. Die stirnseitige Oberfläche 16a der Schutzklappe 16 weist darüber hinaus einen (in Fig. 1 nicht dargestellten) elektrochemisch aktiven Überzug und eine darauf ausgebildete Grundierung auf. Auf der Grundierung ist die Spritz-Elastomer-Beschichtung 16b aufgebracht.

Ferner erkennbar ist in den Figuren 1 bis 3 der Vorsprung 26 an der Schutzklappe. Der Vorsprung 26 der Schutzklappe 16 ist plattenförmig ausgebildet und in einer im Wesentlichen senkrecht zur Stirnseite 16c der Schutzklappe 16 verlaufenden Ebene angeordnet. Dieser dient im Zusammenwirken mit der Schutzklappe einer Gegen-Elektrokontaktkupplung dem Verhindern eines unerwünschten Schließens der Schutzklappe.

Fig. 4 zeigt eine schematische Darstellung der Elektrokontaktkupplung 1 gemäß Figur 3 für die automatische Mittelpufferkupplung des Schienenfahrzeugs mit geschlossener Schutzklappe gemäß der bevorzugten Ausführungsform der Erfindung. In der vorliegenden Darstellung ist die Schutzklappe 16 in der ersten Stellung P1 angeordnet, in der die Schutzklappe 16 den Zugang 18 zu den (in Fig. 4 nicht gezeigten) Anschlusselementen 14 der Schnittstelleneinheit 12 abdeckt.

Fig. 5 zeigt eine schematische Frontansicht einer Mittelpufferkupplung 2 für ein Schienenfahrzeug gemäß der bevorzugten Ausführungsform der Erfindung. Erkennbar ist die mechanische Kupplung 3 und die Elektrokontaktkupplung 1, welche über entsprechende Verbindungseinrichtungen 25, insbesondere Träger an der mechanischen Kupplung 3 befestigt ist. Die Anordnung erfolgt hier oberhalb. Denkbar ist jedoch auch eine Anordnung unterhalb.

Alternativ kann die Elektrokontaktkupplung 1 beispielsweise seitlich der mechanischen Kontaktkupplung oder unter der mechanischen Kontaktkupplung 3 angeordnet sein.

Die Mittelpufferkupplung 2 für das Schienenfahrzeug weist eine mechanische Kontaktkupplung 3, in der vorliegenden Ausführungsform eine Scharfenberg-Kupplung, zum mechanischen Kuppeln von Schienenfahrzeugen auf. Des Weiteren weist die Mittelpufferkupplung 2 die Elektrokontaktkupplung 1 auf.

Die Funktionsweise ist in Figur 6 verdeutlicht. Figur 6 zeigt eine Längsschnittansicht einer Anordnung einer Elektrokontaktkupplung 1 und einer Gegen-Elektrokontaktkupplung 1b für eine automatische Mittelpufferkupplung 2 eines Schienenfahrzeugs gemäß einer bevorzugten Ausführungsform der Erfindung in der geöffneten Position der Schutzklappen 16 der Elektrokontaktkupplung 1 und der Schutzklappe 17 der Gegen-Elektrokontaktkupplung 1b vor dem Zusammenfahren der Kontakte. Die Elektrokontaktkupplung 1 und die Gegen- Elektrokontaktkupplung 1b sind vorzugsweise derart aufgebaut, wie in den Figuren 1 bis 5 beschrieben. Erkennbar ist ferner die ortsfeste Anordnung der Elektrokontaktkupplung 1 und der Gegen-Elektrokontaktkupplung 1b an der mechanischen Kontaktkupplung 3a, 3b über jeweils eine Trägereinrichtung 25.

Die Mittelpufferkupplung 2 für das Schienenfahrzeug umfasst eine (in Fig. 6 symbolisch dargestellte) mechanische Kontaktkupplung 3a, welche als Scharfenberg-Kupplung ausgeführt ist. Des Weiteren umfasst die Mittelpufferkupplung 2 für das Schienenfahrzeug eine (ebenfalls symbolisch dargestellte) mechanische Gegenkupplung 3b, welche als Scharfenberg-Kupplung ausgeführt ist. Die mechanische Gegenkupplung 3b ist dazu ausgebildet, mit der mechanischen Kontaktkupplung 3a zusammenzuwirken. Die Elektrokontaktkupplung 1 ist der mechanischen Kontaktkupplung 3a zugeordnet. Die Gegen-Elektrokontaktkupplung 1b ist der mechanischen Gegenkupplung 3b zugeordnet. Die Zuordnung erfolgt derart, dass die die Elektrokontaktkupplung 1 und die Gegen- Elektrokontaktkupplung 1b vor dem Zusammenfahren der mechanischen Kupplungen 3a, 3b bereits geöffnet werden, indem die Schutzklappen 16, 17 sich berühren und durch eine auf diese einwirkende Kraftkomponente in vertikaler Richtung um die Schwenkachse D verschwenkt werden, wobei die Stirnseiten 16c und 17a der Schutzklappen 16, 17 quasi aufeinander abrollen.

Die Elektrokontaktkupplung 1 und die Gegen- Elektrokontaktkupplung 1b sind dazu ortsfest jeweils an der mechanischen Kupplung 3a, 3b angeordnet. Diese erfolgt im einfachsten Fall über Verbindungselemente 25, welche einen Träger bilden. Dieser kann in vorteilhafter Weise derart ausgebildet sein, dass - hier jedoch nicht dargestellt - zwar eine relativ zur mechanischen Kupplung 3a, 3b ortsfeste Anordnung erfolgt, welche jedoch elastische Elemente oder Federeinrichtungen umfassen kann, die eine federnde Abstützung im Sinne einer dämpfenden Wirkung ermöglichen.

Die Anordnung der Elektrokontaktkupplung 1 in Längsrichtung L der betrachtet erfolgt derart in Abstimmung mit den Stirnseiten der mechanischen Kupplungen 3a, 3b, dass zuerst ein Öffnen der Schutzklappen der Elektrokontaktkupplung 1 und der Gegen- Elektrokontaktkupplung 1b erfolgt, welche die Kontakte der Schnittstelleneinheit freigeben und danach beim weiteren Verfahren die elektrischen Kontakte miteinander in Kontakt verbracht werden.

Die jeweilige Schutzklappe 16, 17 wird dazu zwischen einer ersten Stellung P1, in der die Schutzklappe 16 den Zugang 18 abdeckt, und einer zweiten Stellung P2, in der die Schutzklappe 16 den Zugang 18 freigibt, verfahren.

An der Stirnseite 16c der Schutzklappe 16 ist ferner ein Vorsprung 26 angeordnet. Auf dem in den Figuren 1 bis 5 dargestellten Vorsprung 26 der Schutzklappe 16 ist - wie in Fig. 6 dargestellt - in der geöffneten Position die weitere Schutzklappe 17 der benachbart angeordneten Gegenelektrokontaktkupplung 1b aufgelegt. Der Vorsprung 26 der Schutzklappe 16 ist dabei dazu ausgebildet, ein Schließen der Schutzklappe 16 bei Erreichen eines vorgegebenen Abstands von der benachbart angeordneten Gegen-Elektrokontaktkupplung 1b freizugeben.

Der Vorsprung 26 der Schutzklappe 16 ist plattenförmig ausgebildet und in einer im Wesentlichen senkrecht zur Stirnseite 16c der Schutzklappe 16 verlaufenden Ebene angeordnet. Dieser ist derart ausgebildet, geeignet zu sein, in der zweiten Stellung der Schutzklappe derart an dieser in Richtung zur anderen Schutzklappe der Gegen-Elektrokontaktkupplung ausgerichtet zu sein, dass diese auf dieser aufliegt.

In Analogie weist auch die Gegen-Elektrokontaktkupplung 1b einen in dieser Darstellung nicht erkennbaren derartigen Vorsprung auf, auf welchem wiederum die Schutzklappe 16 der Elektrokontaktkupplung in dieser Position aufliegt.

Ein im geöffneten Zustand der Schutzklappe 16 in Längsrichtung L über eine Stirnseite 12a der Schnittstelleneinheit 12 hinausstehender Abschnitt 26a des Vorsprungs 26 ist derart geneigt, dass eine erste Kante 26b und eine zweite Kante 26c des Vorsprungs 26 jeweils um 30 bis 60 Grad, in der vorliegenden Ausführungsform etwa 45 Grad, zur Längsachse LA der Elektrokontaktkupplung 1a geneigt sind.

### Bezugszeichenliste

- 1: Elektrokontaktkupplung
- 2: Mittelpufferkupplung
- 3, 3a, 3b: mechanische Kontaktkupplungen
- 4: Beschichtung
- 10: Kupplungsgehäuse
- 10a, 10b: Seitenflächen
- 12: Schnittstelleneinheit
- 12a: Stirnseite
- 14: Anschlusselemente
- 16: Schutzklappe
- 16a: erstes Schwenklager
- 16b: zweites Schwenklager
- 16a1, 16a2: Platten
- 16b1, 16b2: Platten
- 16c: Stirnseite
- 16c1: Hinterseite
- 16c-1, 16c-x: Abschnitte
- 18: Zugang
- 20: Betätigungseinrichtung
- 20a: erstes Federelement
- 20a1, 20b1: erster axialer Endabschnitt
- 20a2, 20b2: zweiter axialer Endabschnitt
- 20b: zweites Federelement
- 22a, 22b: Lagerbuchse
- 23: Zentrierung
- 24a, 24b: Öffnung
- 24c, 24d: Öffnung
- 25: Verbindungseinrichtung
- 26: Vorsprung
- 26a: Abschnitt
- 26b: erste Kante
- 26c: zweite Kante
- B: Breitenrichtung
- D: Schwenkachse
- F: Rückstellkraft
- L: Längsrichtung
- LA: Längsachse der Elektrokontaktkupplung
- P1: erste Stellung
- P2: zweite Stellung

## Patentansprüche

1. Elektrokontaktkupplung (1) für eine automatische Mittelpufferkupplung (2) eines Schienenfahrzeugs zum Zusammenwirken/Verbinden mit einer Gegen-Elektrokontaktkupplung eines anderen Schienenfahrzeuges, mit einem Kupplungsgehäuse (10), in welchem eine Schnittstelleneinheit (12) mit einer Mehrzahl von Anschlusselementen (14) angeordnet ist;
einer um eine Drehachse schwenkbar gelagerten Schutzklappe (16) zum Abdecken eines Zugangs (18) zu den Anschlusselementen (14) der Schnittstelleneinheit (12); und
einer mit der Schutzklappe (16) verbundenen Betätigungseinrichtung (20) zum Verfahren/Bewegen der Schutzklappe (16) zwischen einer ersten Stellung (P1), in der die Schutzklappe (16) den Zugang (18) abdeckt, und einer zweiten Stellung (P2), in der die Schutzklappe (16) den Zugang (18) freigibt, wobei die Betätigungseinrichtung (20) zumindest ein durch die Schutzklappe (16) zumindest abschnittsweise umschlossenes Federelement (20a, 20b) aufweist;
**dadurch gekennzeichnet, dass** die Schutzklappe (16) zum Kupplungsgehäuse (10) an jeweiligen Seitenflächen (10a, 10b) des Kupplungsgehäuses (10) schwenkbar gelagert ist, wobei die Schutzklappe (16) ein zwei parallel zueinander angeordnete Platten (16a1, 16a2) aufweisendes erstes Schwenklager (16a) und ein zwei parallel zueinander angeordnete Platten (16b1, 16b2) aufweisendes zweites Schwenklager (16b) aufweist, wobei die beiden parallel zueinander, im Wesentlichen senkrecht zur Stirnseite (16c) der Schutzklappe (16) angeordneten Platten (16a1, 16a2, 16b1, 16b2) des ersten Schwenklagers (16a) und des zweiten Schwenklagers (16b) mit der Schutzklappe (16) integral ausgebildet, insbesondere verschweißt oder Schutzklappe und Platten als einteiliges Gussteil ausgebildet sind und
dass ein erstes Federelement (20a) zwischen den parallel zueinander angeordneten Platten (16a1, 16a2) des ersten Schwenklagers (16a) und ein zweites Federelement (20b) zwischen den parallel zueinander angeordneten Platten (16b1, 16b2) des zweiten Schwenklagers (16b) angeordnet ist, wobei das erste Federelement (20a) und das zweite Federelement (20b) jeweils durch eine Schenkelfeder ausgebildet sind, und ein erster axialer Endabschnitt (20a1, 20b1) der jeweiligen Schenkelfeder am Kupplungsgehäuse (10) und ein zweiter axialer Endabschnitt (20a2, 20b2) der jeweiligen Schenkelfeder an der Schutzklappe (16) befestigt ist und das erste Federelement (20a) und das zweite Federelement (20b) in Breitenrichtung (B) der Elektrokontaktkupplung (1) durch eine äußere Platte (16a2, 16b2) des jeweiligen Schwenklagers (16a, 16b) zumindest abschnittsweise umschlossen und in Längsrichtung (L) der Elektrokontaktkupplung (1) durch eine Stirnseite (16c) der Schutzklappe (16) zumindest abschnittsweise umschlossen sind.

2. Elektrokontaktkupplung nach Anspruch 1, **dadurch gekennzeichnet, dass** der erste axiale Endabschnitt (20a1, 20a2) der jeweiligen Schenkelfeder in eine an der jeweiligen Seitenfläche (10a, 10b) des Kupplungsgehäuses (10) angeordnete Aufnahme (10c1, 10c2) eingefügt ist, und wobei der zweite axiale Endabschnitt (20b1, 20b2) der jeweiligen Schenkelfeder an einer in Längsrichtung (L) der Elektrokontaktkupplung (1) Hinterseite (16c1) der Stirnseite (16c) der Schutzklappe (16) anliegt.

3. Elektrokontaktkupplung nach einem der vorhergehenden Ansprüche, **dadurch gekennzeichnet, dass** das erste Federelement (20a) und das zweite Federelement (20b) dazu ausgebildet sind, die Schutzklappe (16) zum Rückstellen dieser in die erste Stellung (P1) mit einer vorgegebenen Rückstellkraft (F) zu beaufschlagen.

4. Elektrokontaktkupplung nach einem der Ansprüche 1 bis 3, **dadurch gekennzeichnet, dass** jede der Platten (16a1, 16a2, 16b1, 16b2) eine Öffnung (24a, 24b, 24c, 24d) aufweist, in welche eine Lagerbuchse (22a, 22b) zum Lagern der Schutzklappe (16) am Kupplungsgehäuse (10) eingefügt ist.

5. Elektrokontaktkupplung nach einem der Ansprüche 1 bis 4, **dadurch gekennzeichnet, dass** ein erster Abschnitt (16a1) der stirnseitigen Oberfläche (16a) der Schutzklappe (16) im Wesentlichen bogenförmig ausgebildet ist und durch eine Abfolge von unterschiedlichen Radien zur Schwenkachse charakterisiert ist, wobei die Radien in Schwenkrichtung zum Öffnen der Schutzklappe betrachtet sich vergrößern oder die den ersten Abschnitt (16a1), insbesondere seitlich, oben und/oder unten umgebende weitere Abschnitte (16a2, 16a3, 16a4) zum ersten Abschnitt (16a1) abgewinkelt sind.

6. Elektrokontaktkupplung nach einem der Ansprüche 1 bis 5, **dadurch gekennzeichnet, dass** an der stirnseitigen Oberfläche (16c) der Schutzklappe (16) eine zumindest teilflächig aufgebrachte Spritz-Elastomer-Beschichtung (4) vorgesehen ist.

7. Elektrokontaktkupplung nach Anspruch 6, **dadurch gekennzeichnet, dass** die Spritz-Elastomer-Beschichtung (4) durch zumindest eine der nachfolgend genannten Eigenschaften oder eine Kombination aus diesen charakterisiert ist:
- eine Härte zwischen 60 und 90 Shore
-- eine Stoßelastizität zwischen 40 und 63%, vorzugsweise zwischen 45 und 63%
- einen Haftreibwert zwischen 0,6 und 0,7
- eine Schichtdicke zwischen 2 mm und 5 mm, vorzugsweise von etwa 3 mm.

8. Elektrokontaktkupplung nach einem der vorhergehenden Ansprüche, **dadurch gekennzeichnet, dass** die stirnseitige Oberfläche (16c) der Schutzklappe (16) einen elektrochemisch aktiven Überzug und eine darauf ausgebildete Grundierung aufweist, auf welcher Grundierung die Spritz-Elastomer-Beschichtung (4) aufgebracht ist.

9. Elektrokontaktkupplung nach einem der vorhergehenden Ansprüche, **dadurch gekennzeichnet, dass** an einer Stirnseite (16c) der Schutzklappe (16) ein Vorsprung (26) angeordnet ist, auf welchen eine weitere Schutzklappe (17) einer benachbart angeordneten Gegenelektrokontaktkupplung (1b) auflegbar ist, und wobei der Vorsprung (26) der Schutzklappe (16) dazu ausgebildet ist, ein Schließen der Schutzklappe (16) bei Erreichen eines vorgegebenen Abstands von der benachbart angeordneten Gegenelektrokontakt-kupplung (1b) freizugeben.

10. Elektrokontaktkupplung nach Anspruch 9, **dadurch gekennzeichnet, dass** der Vorsprung (26) der Schutzklappe (16) plattenförmig ausgebildet und in einer im Wesentlichen senkrecht zur Stirnseite (16c) der Schutzklappe (16) verlaufenden Ebene angeordnet ist, wobei vorzugsweise ein im geöffneten Zustand der Schutzklappe (16) in Längsrichtung (L) über eine Stirnseite (12a) der Schnittstelleneinheit (12) hinausstehender Abschnitt (26a) des Vorsprungs (26) derart geneigt ist, dass eine erste Kante (26b) und eine zweite Kante (26c) des Vorsprungs (26) jeweils um 30 bis 60 Grad, insbesondere etwa 45 Grad zur Längsachse (LA) der Elektrokontaktkupplung (1a) geneigt sind.

11. Elektrokontaktkupplung nach Anspruch 9 oder 10, **dadurch gekennzeichnet, dass** der Vorsprung (26) der Schutzklappe (16) mit einer der Platten der Schutzklappe zur Aufnahme des Schwenklagers integral, insbesondere durch eine der Platten (16b1), ausgebildet ist, wobei der Vorsprung (26) durch eine Verlängerung der Platte (16b1) in Plattenebene ausgebildet ist, wobei vorzugsweise der Vorsprung (26) der Schutzklappe (16) mit einer in Breitenrichtung (B) der Elektrokontaktkupplung (1a), benachbart zum Kupplungsgehäuse (10) angeordneten, inneren Platte (16a1, 16b1) des ersten Schwenklagers (16a) und/oder des zweiten Schwenklagers (16b) integral, insbesondere durch die innere Platte (16a1, 16b1), ausgebildet ist.

12. Elektrokontaktkupplung nach einem der vorhergehenden Ansprüche, **dadurch gekennzeichnet, dass** eine Stirnfläche (12a) der Schnittstelleneinheit (12) in Längsrichtung (LA) der Elektrokontaktkupplung (1) etwa 30 mm hinter der Schutzklappe (16) in geschlossenem Zustand der Schutzklappe (16) angeordnet ist.

13. Mittelpufferkupplung (2) für ein Schienenfahrzeug, mit
einer mechanischen Kontaktkupplung (3a), insbesondere einer Scharfenberg-Kupplung;
einer mechanischen Gegenkupplung (3b), insbesondere einer Scharfenberg-Kupplung, welche dazu ausgebildet ist, mit der mechanischen Kontaktkupplung (3a) zusammenzuwirken;
einer Elektrokontaktkupplung (1) nach einem der Ansprüche 1 bis 12; und einer Gegen-Elektrokontaktkupplung (1b), welche dazu ausgebildet ist, mit der Elektrokontaktkupplung (1a) zusammenzuwirken; **dadurch gekennzeichnet, dass** die Elektrokontaktkupplung (1) ortsfest oder zumindest federnd in einer Einbauposition der Mittelpufferkupplung (2) in dem Schienenfahrzeug über, unter oder seitlich der mechanischen Kontaktkupplung (3) an dieser angeordnet ist.

14. Mittelpufferkupplung (2) nach Anspruch 13, **dadurch gekennzeichnet, dass** die Stirnseiten (16c, 17a) der Schutzklappen (16, 17) der miteinander zu kuppelnden Elektrokupplung (1) und Gegen-Elektrokontaktkupplung (1b) im Querschnitt betrachtet durch eine Abfolge unterschiedlicher Radien zur Drehachse oder Schwenkachse (D) der Schutzklappe (16, 17) charakterisiert sind, welche derart ausgelegt und angeordnet sind, beim Kontaktieren der Schutzklappen (16, 17) von Elektrokontaktkupplung (1) und Gegen-Elektrokontaktkupplung (1b) ein Abrollen der Stirnseiten (16c, 17a) der Schutzklappen (16, 17) in Öffnungsrichtung zu ermöglichen.

15. Mittelpufferkupplung (2) nach Anspruch 14, **dadurch gekennzeichnet**, dassdie die Kontur der Stirnseiten (16, 17) beschreibenden Radien der beim Öffnen aufeinanderfolgenden Kontaktpunkte bzw. die Kontaktlinien, insbesondere die Abstände zwischen Kontaktpunkt und Schwenkachse sich verringern.

16. Mittelpufferkupplung nach Anspruch 13, 14 oder 15, **dadurch gekennzeichnet, dass** die weitere Schutzklappe (17) der benachbart zur Elektrokontaktkupplung (1a) angeordneten Gegenelektrokontaktkupplung (1b) in geöffnetem Zustand der Schutzklappe (16) und der weiteren Schutzklappe (17) auf dem Vorsprung (26) der Schutzklappe (16) aufliegt und der Vorsprung (26) der Schutzklappe (16) der Elektrokontaktkupplung (1) bei einem Auseinanderfahren der Elektrokontaktkupplung (1) und der Gegenelektrokontaktkupplung (1b) dazu ausgebildet ist, ein Schließen der Schutzklappe (16) und der weiteren Schutzklappe (17) bei Erreichen eines vorgegebenen Abstands des Vorsprungs (26) der Schutzklappe (16) von der benachbart angeordneten Gegenelektrokontaktkupplung (1b) freizugeben.

## Claims

1. Electrical contact coupling (1) for an automatic central buffer coupling (2) of a rail vehicle, for interacting with/connecting to a mating electrical contact coupling of another rail vehicle, having a coupling housing (10) in which is disposed an interface unit (12) having a plurality of connection elements (14); a protective flap (16), which is mounted so as to be pivotable about a rotation axis, for covering an access (18) to the connection elements (14) of the interface unit (12); and
an activation installation (20), which is connected to the protective flap (16), for displacing/moving the protective flap (16) between a first position (P1), in which the protective flap (16) covers the access (18), and a second position (P2), in which the protective flap (16) releases the access (18), wherein the activation installation (20) has at least one spring element (20a, 20b) which is at least in portions enclosed by the protective flap (16);
**characterized in that** the protective flap (16) is mounted on respective lateral faces (10a, 10b) of the coupling housing (10) so as to be pivotable relative to the coupling housing (10), wherein the protective flap (16) has a first pivot bearing (16a), which has two plates (16a1, 16a2) that are disposed so as to be mutually parallel, and a second pivot bearing (16b), which has two plates (16b1, 16b2) that are disposed so as to be mutually parallel, wherein the two plates (16a1, 16a2, 16b1, 16b2), which are disposed so as to be mutually parallel and substantially perpendicular to the end side (16c) of the protective flap (16), of the first pivot bearing (16a) and of the second pivot bearing (16b) are configured to be integral to the protective flap (16), in particular welded to the latter, or the protective flap and the plates are configured as an integral casting, and **in that** a first spring element (20a) is disposed between the plates (16a1, 16a2), which are disposed so as to be mutually parallel, of the first pivot bearing (16a), and a second spring element (20b) is disposed between the plates (16b1, 16b2), which are disposed so as to be mutually parallel, of the second pivot bearing (16b), wherein the first spring element (20a) and the second spring element (20b) are in each case formed by a leg spring, and a first axial end portion (20a1, 20b1) of the respective leg spring is fastened to the coupling housing (10), and a second axial end portion (20a2, 20b2) of the respective leg spring is fastened to the protective flap (16), and the first spring element (20a) and the second spring element (20b) in the width direction (B) of the electrical contact coupling (1) are at least in portions enclosed by an outer plate (16a2, 16b2) of the respective pivot bearing (16a, 16b), and in the longitudinal direction (L) of the electrical contact coupling (1) are at least in portions enclosed by an end side (16c) of the protective flap (16).

2. Electrical contact coupling according to Claim 1, **characterized in that** the first axial end portion (20a1, 20a2) of the respective leg spring is inserted into a receptacle (10c1, 10c2) which is disposed on the respective lateral face (10a, 10b) of the coupling housing (10), and wherein the second axial end portion (20b1, 20b2) of the respective leg spring rests on a rear side (16c1) of the end side (16c) of the protective flap (16), when viewed in the longitudinal direction (L) of the electrical contact coupling (1).

3. Electrical contact coupling according to one of the preceding claims, **characterized in that** the first spring element (20a) and the second spring element (20b) are configured to impinge on the protective flap (16) with a defined restoring force (F) in order to restore the latter to the first position (P1).

4. Electrical contact coupling according to one of Claims 1 to 3, **characterized in that** each of the plates (16a1, 16a2, 16b1, 16b2) has an opening (24a, 24b, 24c, 24d) in which is inserted a bearing bush (22a, 22b) for mounting the protective flap (16) on the coupling housing (10) .

5. Electrical contact coupling according to one of Claims 1 to 4, **characterized in that** a first portion (16a1) of the end-side surface (16a) of the protective flap (16) is configured to be substantially arcuate and is **characterized by** a sequence of different radii in relation to the pivot axis, wherein the radii increase, when viewed in the pivoting direction for opening the protective flap, or those further portions (16a2, 16a3, 16a4) surrounding the first portion (16a1), in particular laterally, at the top and/or bottom, are angled in relation to the first portion (16a1).

6. Electrical contact coupling according to one of Claims 1 to 5, **characterized in that** an elastomer spray coating (4) which is applied across at least part of the area is provided on the end-side surface (16c) of the protective flap (16).

7. Electrical contact coupling according to Claim 6, **characterized in that** the elastomer spray coating (4) is **characterized by** at least one of the properties mentioned hereunder, or a combination thereof:
- a hardness between 60 and 90 Shore;
- an impact resilience between 40 and 63%, preferably between 45 and 63%;
- a static coefficient of friction between 0.6 and 0.7;
- a layer thickness between 2 mm and 5 mm, preferably approximately 3 mm.

8. Electrical contact coupling according to one of the preceding claims, **characterized in that** the end-side surface (16c) of the protective flap (16) has an electrochemically active coat and a primary coat which is formed on the latter, the elastomer spray coating (4) being applied to said primary coat.

9. Electrical contact coupling according to one of the preceding claims, **characterized in that** disposed on an end side (16c) of the protective flap (16) is a protrusion (26) onto which a further protective flap (17) of a mating electrical contact coupling (1b) disposed adjacent thereto is able to be placed, and wherein the protrusion (26) of the protective flap (16) is configured to enable closing of the protective flap (16) upon reaching a defined spacing from the mating electrical contact coupling (1b) disposed adjacent to the latter.

10. Electrical contact coupling according to Claim 9, **characterized in that** the protrusion (26) of the protective flap (16) is configured in the shape of a plate and disposed in a plane running substantially perpendicularly to the end side (16c) of the protective flap (16), wherein preferably a portion (26a) of the protrusion (26) that in the opened state of the protective flap (16) protrudes in the longitudinal direction (L) beyond an end side (12a) of the interface unit (12) is inclined in such a manner that a first edge (26b) and a second edge (26c) of the protrusion (26) are in each case inclined by 30 to 60 degrees, in particular approximately 45 degrees, in relation to the longitudinal axis (LA) of the electrical contact coupling (1a).

11. Electrical contact coupling according to Claim 9 or 10, **characterized in that** the protrusion (26) of the protective flap (16) is configured to be integral to one of the plates of the protective flap for receiving the pivot bearing, and in particular is formed by one of the plates (16b1), wherein the protrusion (26) is formed by an extension of the plate (16b1) in the plate plane, wherein the protrusion (26) of the protective flap (16) is preferably configured to be integral to an inner plate (16a1, 16b1), which is disposed adjacent to the coupling housing (10) in the width direction (B) of the electrical contact coupling (1a), of the first pivot bearing (16a) and/or of the second pivot bearing (16b), and in particular is formed by the inner plate (16a1, 16b1).

12. Electrical contact coupling according to one of the preceding claims, **characterized in that** an end face (12a) of the interface unit (12) in the closed state of the protective flap (16) is disposed approximately 30 mm behind the protective flap (16) in the longitudinal direction (LA) of the electrical contact coupling (1).

13. Central buffer coupling (2) for a rail vehicle, having
a mechanical contact coupling (3a), in particular a Scharfenberg coupling;
a mechanical mating coupling (3b), in particular a Scharfenberg coupling, which is configured to interact with the mechanical contact coupling (3a);
an electrical contact coupling (1) according to one of Claims 1 to 12;
and a mating electrical contact coupling (1b) which is configured to interact with the electrical contact coupling (1a), **characterized in that** the electrical contact coupling (1), in an installed position of the central buffer coupling (2) in the rail vehicle, is disposed on the mechanical contact coupling (3) so as to be stationary or at least resilient above, below or beside the latter.

14. Central buffer coupling (2) according to Claim 13, **characterized in that** the end sides (16c, 17a) of the protective flaps (16, 17) of the electrical coupling (1) and the mating electrical contact coupling (1b) to be coupled to one another, when viewed in the cross section, are **characterized by** a sequence of different radii in relation to the rotation axis or pivot axis (D) of the protective flap (16, 17), which radii are conceived and disposed in such a manner so as to enable the end sides (16c, 17a) of the protective flaps (16, 17) to roll in the opening direction when the protective flaps (16, 17) of the electrical contact coupling (1) and the mating electrical contact coupling (1b) contact one another.

15. Central buffer coupling (2) according to Claim 14, **characterized in that** the radii of the successive contact points, or contact lines, that describe the contour of the end sides (16, 17) decrease during opening, the spacings between contact point and pivot axis decreasing in particular.

16. Central buffer coupling according to Claim 13, 14 or 15, **characterized in that** the further protective flap (17) of the mating electrical contact coupling (1b) disposed adjacent to the electrical contact coupling (1a), in the opened state of the protective flap (16) and of the further protective flap (17), bears on the protrusion (26) of the protective flap (16), and the protrusion (26) of the protective flap (16) of the electrical contact coupling (1), when moving apart the electrical contact coupling (1) and the mating electrical contact coupling (1b), is configured to enable closing of the protective flap (16) and of the further protective flap (17) upon reaching a defined spacing of the protrusion (26) of the protective flap (16) from the mating electrical contact coupling (1b) disposed adjacent to the latter.

## Revendications

1. Couplage à contact électrique (1) destiné un attelage à tampon central automatique (2) d'un véhicule ferroviaire afin de coopérer avec/d'être relié à un couplage à contact électrique homologue d'un autre véhicule ferroviaire, ledit couplage à contact électrique comprenant
un boîtier de couplage (10) dans lequel est disposée une unité d'interface (12) comprenant une pluralité d'éléments de raccordement (14) ;
un volet de protection (16) monté de manière pivotante sur un axe de rotation et destiné à recouvrir un accès (18) aux éléments de raccordement (14) de l'unité d'interface (12) ; et
un dispositif d'actionnement (20) relié au volet de protection (16) et destiné à translater/déplacer le volet de protection (16) entre une première position (P1), dans laquelle le volet de protection (16) recouvre l'accès (18), et une deuxième position (P2), dans laquelle le volet de protection (16) libère l'accès (18), le dispositif d'actionnement (20) comportant au moins un élément à ressort (20a, 20b) qui est entouré au moins par portions par le volet de protection (16) ;
**caractérisé en ce que**
le volet de protection (16) est monté de manière pivotante par rapport au boîtier de couplage (10) sur des surfaces latérales respectives (10a, 10b) du boîtier de couplage (10), le volet de protection (16) comportant un premier palier de pivotement (16a) qui comporte deux plaques (16a1, 16a2) disposées parallèlement l'une à l'autre et un deuxième palier de pivotement (16b) qui comporte deux plaques (16b1, 16b2) disposées parallèlement l'une à l'autre, les deux plaques (16a1, 16a2, 16b1, 16b2) appartenant au premier palier de pivotement (16a) et au deuxième palier de pivotement (16b) et disposées parallèlement l'une à l'autre, de manière sensiblement perpendiculaire au côté frontal (16c) du volet de protection (16), étant conçues pour être solidaires, en particulier par soudage, du volet de protection (16), et le volet de protection et les plaques étant conçus comme une partie moulée d'une seule pièce et
**en ce qu'**un premier élément à ressort (20a) est disposé entre les plaques (16a1, 16a2) appartenant au premier palier de pivotement (16a) et disposées parallèlement entre elles et un deuxième élément à ressort (20b) est disposé entre les plaques (16b1, 16b2) appartenant au deuxième palier de pivotement (16b) et disposées parallèlement entre elles, le premier élément à ressort (20a) et le deuxième élément à ressort (20b) étant chacun formés par un ressort à branches, et une première portion d'extrémité axiale (20a1, 20b1) du ressort à branches respectif étant fixée au boîtier de couplage (10) et une deuxième portion d'extrémité axiale (20a2, 20b2) du ressort à branches respectif étant fixée au volet de protection (16) et le premier élément à ressort (20a) et le deuxième élément à ressort (20b) étant enfermés au moins par portions par une plaque extérieure (16a2, 16b2) du palier de pivotement respectif (16a, 16b) par référence au sens de la largeur (B) du couplage à contact électrique (1) et étant enfermés au moins par portions par un côté frontal (16c) du volet de protection (16) dans le sens de la longueur (L) du couplage à contact électrique (1) .

2. Couplage à contact électrique selon la revendication 1, caractérisé en que
la première portion d'extrémité axiale (20a1, 20a2) du ressort à branches respectif est insérée dans un logement (10c1, 10c2) disposé au niveau de la surface latérale respective (10a, 10b) du boîtier de couplage (10), et la deuxième portion d'extrémité axiale (20b1, 20b2) du ressort à branches respectif venant en appui sur un côté arrière (16c1) du côté frontal (16c) du volet de protection (16) par référence au sens de la longueur (L) du couplage à contact électrique (1).

3. Couplage à contact électrique selon l'une des revendications précédentes, **caractérisé en ce que** le premier élément à ressort (20a) et le deuxième élément à ressort (20b) sont conçus pour soumettre le volet de protection (16) à une force de rappel spécifiée (F) afin de ramener ledit volet de protection dans la première position (P1).

4. Couplage à contact électrique selon l'une des revendications 1 à 3, **caractérisé en ce que** chacune des plaques (16a1, 16a2, 16b1, 16b2) comporte une ouverture (24a, 24b, 24c, 24d) dans laquelle est inséré un coussinet (22a, 22b) destiné à monter le volet de protection (16) sur palier sur le boîtier de couplage (10) .

5. Couplage à contact électrique selon l'une des revendications 1 à 4, **caractérisé en ce qu'**une première portion (16a1) de la surface frontale (16a) du volet de protection (16) est sensiblement incurvée et est **caractérisée par** une succession de rayons différents par rapport à l'axe de pivotement, les rayons croissant lorsque l'on regarde dans le sens de pivotement en vue de l'ouverture du volet de protection, ou les autres portions (16a2, 16a3, 16a4), qui entourent la première portion (16a1), en particulier latéralement, au-dessus et/ou au-dessous, étant inclinées par rapport à la première portion (16a1).

6. Couplage à contact électrique selon l'une des revendications 1 à 5, **caractérisé en ce qu'**un revêtement élastomère pulvérisé (4) appliqué sur au moins une partie de la surface est prévu sur la surface frontale (16c) du volet de protection (16).

7. Couplage à contact électrique selon la revendication 6, **caractérisé en ce que** le revêtement élastomère pulvérisé (4) est **caractérisé par** au moins une des propriétés suivantes ou une combinaison de celles-ci :
- une dureté comprise entre 60 et 90 Shore,
- une élasticité aux chocs comprise entre 40 et 63 %, de préférence entre 45 et 63 % ;
- une valeur de frottement statique comprise entre 0,6 et 0,7,
- une épaisseur de couche comprise entre 2 mm et 5 mm, de préférence d'environ 3 mm.

8. Couplage à contact électrique selon l'une des revendications précédentes, **caractérisé en ce que** la surface frontale (16c) du volet de protection (16) comporte un revêtement actif du point de vue électrochimique et un primaire formé sur celui-ci, sur lequel est appliqué le revêtement élastomère pulvérisé (4) .

9. Couplage à contact électrique selon l'une des revendications précédentes, **caractérisé en ce qu'**une saillie (26) est disposée sur un côté frontal (16c) du volet de protection (16), saillie sur laquelle peut être placé un autre volet de protection (17) d'un couplage à contact électrique homologue (1b) disposé de manière adjacente, et la saillie (26) du volet de protection (16) étant conçue pour permettre la fermeture du volet de protection (16) lorsqu'une distance spécifiée au couplage à contact électrique homologue (1b) disposé de manière adjacente est atteinte.

10. Couplage à contact électrique selon la revendication 9, **caractérisé en ce que** la saillie (26) du volet de protection (16) est en forme de plaque et est disposée dans un plan qui s'étend de manière sensiblement perpendiculaire au côté frontal (16c) du volet de protection (16), de préférence une portion (26a) de la saillie (26), laquelle portion fait saillie de l'unité d'interface (12) dans le sens de la longueur (L) d'un côté frontal (12a) lorsque le volet de protection (16) est ouvert, étant inclinée de manière à ce qu'un premier bord (26b) et un deuxième bord (26c) de la saillie (26) soient chacun inclinés de 30 à 60 degrés, en particulier d'environ 45 degrés, par rapport à l'axe longitudinal (LA) du couplage à contact électrique (1a).

11. Couplage à contact électrique selon la revendication 9 ou 10, **caractérisé en ce que** la saillie (26) du volet de protection (16) est formée d'une seule pièce avec l'une des plaques du volet de protection afin de recevoir le palier de pivotement, notamment par l'une des plaques (16b1), la saillie (26) étant formée par un prolongement de la plaque (16b1) dans le plan de la plaque, de préférence la saillie (26) du volet de protection (16) étant formée d'une seule pièce avec une plaque intérieure (16a1, 16b1) appartenant au premier palier de pivotement (16a) et/ou au deuxième palier de pivotement (16b) et disposée de manière adjacente au boîtier de couplage (10) dans le sens de la largeur (B) du couplage à contact électrique (1a), en particulier par la plaque intérieure (16a1, 16b1).

12. Couplage à contact électrique selon l'une des revendications précédentes, **caractérisé en ce qu'**une surface frontale (12a) de l'unité d'interface (12) est disposée à environ 30 mm en arrière du volet de protection (16) lorsque le volet de protection (16) est fermé, par référence au sens de la longueur (LA) du couplage à contact électrique (1).

13. Attelage à tampon central (2) destiné à un véhicule ferroviaire, ledit attelage à tampon central comprenant
un couplage à contact mécanique (3a), notamment un attelage Scharfenberg;
un couplage mécanique homologue (3b), notamment un attelage Scharfenberg, qui est conçu pour coopérer avec le coupage à contact mécanique (3a) ;
un couplage à contact électrique (1) selon l'une des revendications 1 à 12 ; et un couplage à contact électrique homologue (1b), qui est conçu pour coopérer avec le couplage à contact électrique (1a); **caractérisé en ce que** le couplage à contact électrique (1) est disposé de manière fixe ou au moins élastique dans une position de montage de l'attelage à tampon central (2) dans le véhicule ferroviaire au-dessus, au-dessous ou sur le côté du couplage à contact mécanique (3).

14. Attelage à tampon central (2) selon la revendication 13, **caractérisé en ce que** les côtés frontaux (16c, 17a) des volets de protection (16, 17) du couplage électrique (1) et du couplage à contact électrique homologue (1b) à coupler entre eux sont caractérisés, dans une vue en coupe transversale, par une succession de rayons différents par rapport à l'axe de rotation ou l'axe de pivotement (D) du volet de protection (16, 17), lesquels rayons sont conçus et disposés de manière à permettre, lorsque les volets de protection (16, 17) du couplage à contact électrique (1) et du couplage à contact électrique homologue (1b) entrent en contact, un déroulement des côtés frontaux (16c, 17a) des volets de protection (16, 17) dans le sens de l'ouverture.

15. Attelage à tampon central (2) selon la revendication 14, **caractérisé en ce que** les rayons, qui décrivent le contour des côtés frontaux (16, 17), des points de contact successifs lors de l'ouverture ou les lignes de contact, notamment les distances entre le point de contact et l'axe de pivotement, décroissent.

16. Attelage à tampon central selon la revendication 13, 14 ou 15, **caractérisé en ce que** l'autre volet de protection (17) du couplage à contact électrique homologue (1b) qui est disposé de manière adjacente au couplage à contact électrique (1a) est en appui sur la saillie (26) du volet de protection (16) lorsque le volet de protection (16) et l'autre volet de protection (17) sont ouverts et la saillie (26) du volet de protection (16) du couplage à contact électrique (1) est conçue pour permettre, lorsque le couplage de contact électrique (1) et le couplage de contact électrique homologue (1b) sont écartés l'un de l'autre, la fermeture du volet de protection (16) et de l'autre volet de protection (17) lorsqu'une distance spécifiée de la saillie (26) du volet de protection (16) au couplage de contact électrique homologue (1b) disposé de manière adjacente est atteinte.
